# EUROPÄISCHE PATENTSCHRIFT

(11) **EP 3 388 608 B1**
(45) Veröffentlichungstag und Bekanntmachung des Hinweises auf die Patenterteilung: **26.10.2022**
(21) Anmeldenummer: 18162436.2
(22) Anmeldetag: 17.03.2018
(51) Int. Cl.: E06B 7/23, E06B 3/263, E05D 15/06, E06B 3/46, B60J 10/248

(54) **SCHIEBEELEMENT MIT DICHTUNGSVORRICHTUNG UND DICHTUNGSELEMENT**
SLIDING ELEMENT WITH SEALING DEVICE AND SEALING ELEMENT
ÉLÉMENT COULISSANT POURVU D'UN DISPOSITIF D'ÉTANCHÉITÉ ET D'UN ÉLÉMENT D'ÉTANCHÉITÉ

(30) Priorität: 23.03.2017 EP 17162591
(43) Veröffentlichungstag der Anmeldung: 17.10.2018
(73) Patentinhaber: Hawa Sliding Solutions AG, 8932 Mettmenstetten (CH)
(72) Erfinder: JUSTL, Sascha, 8048 Zürich (CH); STREBEL, Myrta, 5630 Muri (CH); ETTMÜLLER, Peter, 8916 Jonen (CH); HAAB, Gregor, 6319 Allenwinden (CH)
(74) Vertreter: Rutz & Partner

(56) Entgegenhaltungen:
- EP-A2- 1 431 501
- EP-A2- 2 685 039
- DE-A1- 4 228 986
- US-A- 3 952 455
- US-A1- 2012 260 579

## Beschreibung

Die Erfindung betrifft ein entlang einer Laufschiene verschiebbares Schiebeelement, insbesondere eine Schiebetür, mit einer Dichtungsvorrichtung, mittels der eine Raumöffnung abschliessbar ist. Ferner betrifft die Erfindung ein Dichtungselement für eine solche Dichtungsvorrichtung.

Zum Trennen von Räumen oder zum Abschliessen von Raum- oder Fensteröffnungen werden oft Schiebeelemente, wie Schiebetüren aus Glas oder Holz verwendet, die üblicherweise mittels zwei Laufwerken entlang einer Laufschiene geführt werden. Aus der US9290977B2 ist eine Vorrichtung mit entlang von Laufschienen verschiebbaren Laufwerken bekannt, mittels denen ein Schiebeelement, bzw. eine Schiebetür, vor eine Raumöffnung und abschliessend gegen die Raumöffnung verschiebbar ist, um diese dicht abzuschliessen. Zwischen der Schiebetür und dem Rand der Raumöffnung, einem Türrahmen oder einer Zarge, ist eine Dichtung vorgesehen, die um ein gewünschtes Mass komprimiert wird, sobald die Schiebetür gegen die Raumöffnung geführt wird. Damit die Dichtung optisch nicht in Erscheinung tritt, wird sie nicht an der Frontseite der Zarge, sondern an der Rückseite der Schiebetür vorgesehen.

Die in der US9290977B2 offenbarte Dichtungsvorrichtung, die nachstehend in Fig. 2 gezeigt ist, umfasst eine mehrteilige Montageleiste 6, mit der ein umlaufendes Dichtungselement 5 verbunden wird. Unterschiedliche Elemente der Montageleiste 6, gerade Elemente und Eckelemente werden derart mit der Rückseite der Schiebetür verbunden, dass ein umlaufender Rahmen gebildet wird, der nahe am Rand der Rückseite des Schiebeelements verläuft. Die Montageleiste 6 bzw. deren Elemente sind mit einem Ankerkanal 60 versehen, in dem ein Ankerteil 51 des Dichtungselements 5 verankert werden kann, um das Dichtungselement 5 zu befestigen. Das Ankerteil 51 ist mit einem Kompressionselement 52 versehen, welches zwei Kammern 521, 522 aufweist. Die erste Kammer 521 ist seitlich nach aussen gerichtet und die zweite Kammer 522 ist nach unten gerichtet. Bei der Kontaktierung des Randes der Raumöffnung wird die erste Kammer 521 komprimiert. Beim Absenken der Schiebetür wird die zweite Kammer 522 gegen den Boden geführt und komprimiert.

Für die Montage der Dichtungsvorrichtung ist daher ein relativ grosser Aufwand erforderlich, da zuerst die Montageleiste 6 präzise ausgerichtet mit dem Schiebeelement verschraubt werden muss und erst dann das Dichtungselement 5 eingesetzt werden kann. Das Dichtungselement 5 weist relativ grosse Dimensionen auf. Der Materialaufwand und Installationssaufwand ist daher erheblich. Die Kombination der Montageleiste 6 und des Dämpfungselements 5 erfordert zudem viel Raum, weshalb das Schiebeelement 1' nicht so nahe an die Raumöffnung geführt werden kann, wie dies wünschenswert wäre. Das vor die Raumöffnung gefahrene Schiebeelement 1' wirkt daher optisch voluminös. Trotz der relativ grossen Abmessungen des Dichtungselements 5 weist dieses hingegen nur relativ kleine Kompressionswege auf, weshalb entsprechende kleine und präzise Auslenkungen der Schiebetür oder grössere Dimensionen des Dämpfungselements 52 vorzusehen sind.

Die US2012260579A1 offenbart eine Dichtung mit einem T-förmigen Anker und einem Kompressionskörper, der einen kreisförmigen Querschnitt und zwei Kammern aufweist. Der T-förmige Anker erfordert eine T-förmige Ankernut in der Türplatte, in die der Anker nur nach erheblicher Deformation eingesetzt werden kann. Der Anker sitzt daher kaum spielfrei und ist erheblichen Belastungen ausgesetzt. Der Kompressionskörper mit dem kreisförmigen Querschnitt weist nur einen relativ geringen Kompressionsweg auf und kann daher nur kleiner Luftspalte abdichten.

Die DE4228986A1 offenbart eine Verglasungsdichtung für eine Tür oder ein Fenster mit einem pfeilförmigen Verankerungsteil, das in eine nach vorn geöffnete T-förmige Ankernut eingreift, die entsprechend ausgebildet ist. Bei dieser Ausgestaltung kann die Dichtung insbesondere am Rand der Tür nicht vorteilhaft verankert werden.

Die EP1431501A2 offenbart eine Schiebetüranlage mit einem in einer Führungseinrichtung horizontal verschiebbar geführten Schiebeflügel und einer Dichtungseinrichtung mit Dichtungsprofilen liegen direkt an einem Bodenbelag bzw. direkt aneinander an, weshalb eine Störende Reibung resultiert, die durch entsprechende Materialwahl reduziert wird.

Der vorliegenden Erfindung liegt daher die Aufgabe zugrunde, ein verbessertes Schiebeelement mit einer Dichtungsvorrichtung sowie ein verbessertes Dichtungselement zu schaffen.

Die Dichtungsvorrichtung soll einfach aufgebaut sein und mit geringem Aufwand montiert werden können. Die Dichtungsvorrichtung soll möglichst wenig Material erfordern und kostengünstig realisierbar sein. Die Dichtungsvorrichtung soll es zudem erlauben, das Schiebeelement bzw. die Schiebetür nahe gegen die Raumöffnung bzw. gegen einen dort vorgesehenen Türrahmen oder eine Zarge zu fahren. Das Schiebeelement mit der Dichtungsvorrichtung soll mit schlanken Abmessungen realisiert werden können, sodass ein ästhetisch vorteilhafter Eindruck resultiert. Das Dichtungselement soll einfach montierbar sein und trotz relativ geringen Abmessungen einen relativ grossen Kompressionsweg aufweisen und den Spalt zwischen dem Schiebeelement und der Zarge dicht abschliessen.

Die Lösung dieser Aufgabe gelingt mit einem Schiebeelement mit einer Dichtungsvorrichtung nach Anspruch 1. Vorzugsweise Ausgestaltungen der Erfindung sind in weiteren Ansprüchen definiert.

Das Schiebeelement umfasst eine Schiebeplatte mit einer Dichtungsvorrichtung mit wenigstens einem Dichtungselement, das einen Dichtungsrahmen bildet, der an der Rückseite der Schiebeplatte angeordnet ist und peripher entlang einem Rand der Schiebeplatte verläuft. Die Abmessungen des Dichtungsrahmens entsprechen etwa den Abmessungen des Randes einer Raumöffnung oder den Abmessungen einer Zarge, die an der Raumöffnung vorgesehen ist, die durch das Schiebeelement bzw. die Schiebetür abzuschliessen ist.

Erfindungsgemäss weist die Schiebeplatte eine Basisplatte und eine davon abgesetzte Flanschplatte auf, die einstückig mit der Basisplatte verbunden ist und deren Rand von der Basisplatte durch eine umlaufende Ankernut getrennt ist, die dem Halten des wenigstens einen Dichtungselements dient, das ein in die Ankernut einsetzbares Ankerteil und ein Kompressionsteil aufweist, die durch einen Verbindungskörper miteinander verbunden sind wobei das Ankerteil des wenigstens einen Dichtungselements innerhalb der Ankernut zumindest annähernd parallel zur Schiebeplatte ausgerichtet ist.

Mit der erfindungsgemässen Lösung kann auf die Verwendung einer Montageleiste, die mit einer Ankernut versehen ist, verzichtet werden. Die Ankernut wird vorteilhaft in die Schiebeplatte eingearbeitet, wobei einerseits die von der Frontseite der Raumöffnung sichtbare Basisplatte und andererseits die von der Rückseite der Raumöffnung sichtbare Flanschplatte die Ankernut einschliessen. Die Basisplatte und die Flanschplatte weisen in entgegengesetzte Richtungen weisende Aussenflächen auf, die vorzugsweise identisch ausgestaltet und für den Anwender nicht unterscheidbar sind. Die Abmessungen der Basisplatte sind seitlich und oben vorzugsweise etwas grösser als die Abmessungen der Flanschplatte, sodass ein Aufnahmeraum für den Verbindungskörper des zugehörigen Dichtungselements vorgesehen wird, das gegenüber der Flanschplatte zurückversetzt auf die Basisplatte abgestützt ist. Das zugehörige Dichtungselement ist daher nicht nur in der Schiebeplatte verankert, sondern wird durch diese auch teilweise aufgenommen, weshalb lediglich die Vorrichtungsteile, welche für die Dichtungsfunktion relevant sind, von der Schiebeplatte abstehen. Auf der Unterseite kann die Flanschplatte die Basisplatte hingegen überragen und ausblenden für das Abdecken des dort vorgesehenen Dichtungselements dienen.

Das wenigstens eine Dichtungselement kann somit rasch und bequem in der Ankernut montiert werden und erfüllt die Dichtungsfunktion optimal, während es optisch nicht in Erscheinung tritt. Aufgrund des Wegfalls einer Montageleiste kann die Schiebeplatte mit der darin integrierten Dichtungsvorrichtung schlank und ästhetisch vorteilhaft ausgebildet werden. Die Raumöffnung kann mittels des erfindungsgemässen Schiebeelements bzw. der erfindungsgemässen Schiebetür dicht abgeschlossen werden. Die schlanke Schiebeplatte kann aufgrund des Fehlens einer Montageleiste und der Integration der Dichtungselemente in die Schiebeplatte nahe gegen die Raumöffnung gefahren werden und nimmt vor der dicht abgeschlossenen Raumöffnung nur wenig Raum in Anspruch.

Da die Schiebeplatte mit der Ankernut maschinell gefertigt und das Dichtungselement z.B. auch am Installationsort rasch in die Ankernut eingesetzt werden kann, kann das erfindungsgemässe Schiebeelement mit minimalem Arbeitsaufwand und Materialaufwand kostengünstig gefertigt werden.

Die Dichtungselemente bzw. Dichtungsprofile können aus konventionellen Materialien, wie Gummi oder Silikon, hergestellt werden. Dabei können einerseits für das Ankerteil und andererseits für das Kompressionsteil auch unterschiedliche Materialien verwendet werden, deren Eigenschaften an die jeweilige Funktion des Ankerteils bzw. des Kompressionsteils angepasst sind. Das Ankerteil kann z.B. aus einem weniger elastischen Material gefertigt werden als das Kompressionsteil.

In einer vorzugsweisen Ausgestaltung ist in einem oberen Teil der Ankernut an der Oberseite der Schiebeplatte und in einem linken und einem rechten Teil der Ankernut auf der linken und der rechten Seite der Schiebeplatte ein erstes Dichtungselement und in einem unteren Teil der Ankernut an der Unterseite der Schiebeplatte ein zweites Dichtungselement mit seinem Ankerteil verankert. Mit zwei verschiedenen Dichtungselementen können die zugeordneten Aufgaben mit minimalem Materialaufwand optimal erfüllt werden. Durch das erste Dichtungselement erfolgt eine seitliche Ankopplung an eine Ebene, die durch den Rand der Raumöffnung bzw. eine dort montierte Zarge definiert wird. D.h., die Schiebeplatte kann vor die Raumöffnung verschoben und gegen diese gefahren werden, wobei die Raumöffnung mittels des ersten Dichtungselements seitlich und oben dicht abgeschlossen wird. Das zweite Dichtungselement dient dem Abschliessen eines Spaltes, der nach dem Absenken der Schiebeplatte zwischen der Schiebeplatte und dem Boden verbleibt.

Eine stabile Verbindung zwischen der Schiebeplatte und dem ersten Dichtungselement und zugleich eine raumsparende teilweise Integration des ersten Dichtungselements in die Schiebeplatte wird erzielt, indem das Ankerteil des ersten Dichtungselements innerhalb der Ankernut zumindest annähernd parallel zur Schiebeplatte ausgerichtet gehalten ist. Eine optimale Abdichtung resultiert hingegen, indem das Kompressionsteil des ersten Dichtungselements mit einer ersten Kompressionsachse senkrecht zur Schiebeplatte ausgerichtet wird.

Eine besonders zuverlässige Abdichtung wird erzielt, indem das Kompressionsteil des ersten Dichtungselements zumindest annähernd symmetrisch ausgebildet ist und eine Kardioide mit zwei Kontaktzonen und einer Symmetrieachse bildet, die der ersten Kompressionsachse entspricht. Mit der Ausgestaltung zumindest annähernd in der Form einer Kardioide resultieren nach dem Schliessen der Schiebetür zwei Kontaktzonen, die praktisch eine doppelte Abdichtung bewirken.

Wie erwähnt, kann auch ausschliesslich das erste Dichtungselement für die Bildung des Dichtungsrahmens verwendet werden. D.h., das erste Dichtungselement kann auch auf der Unterseite der Schiebenplatte vorgesehen werden.

In einer vorzugsweisen Ausgestaltung wird ein zweites Dichtungselement vorgesehen, dessen Ankerteil innerhalb der Ankernut zumindest annähernd parallel zur Schiebeplatte ausgerichtet ist und dessen Kompressionsteil eine zweite Kompressionsachse aufweist, die parallel zur Schiebeplatte verläuft. Die umlaufende Ankernut ist daher ebenfalls parallel zur Basisplatte und zur Flanschplatte ausgerichtet.

Das zweite Dichtungselement kann besonders schlank ausgebildet werden, indem vorgesehen wird, dass die zweite Kompressionsachse, die nach der Montage des zweiten Dichtungselements vertikal ausgerichtet ist, das Ankerteil und das Kompressionsteil des zweiten Dichtungselements durchläuft.

Bevorzugt wird vorgesehen, dass das Kompressionsteil des zweiten Dichtungselements auf wenigstens einer Seite einen Biegefalz oder beiden Seiten je wenigstens einen Biegefalz aufweist, der bzw. die quer, vorzugsweise senkrecht zur zweiten Kompressionsachse ausgerichtet sind. Sofern mehrere Biegefalze vorgesehen sind, sind diese alternierend auf beiden Seiten des Kompressionsteils angeordnet und entlang der zweiten Kompressionsachse gegeneinander versetzt.

Die Biegefalze sind derart ausgebildet und angeordnet, dass bei einer Verschiebung des zweiten Dichtungselements entlang der zweiten Kompressionsachse das Kompressionsteil des zweiten Dichtungselements komprimiert wird, wobei sich die Kompressionskammern im Wesentlichen entlang der zweiten Kompressionsachse verschieben und nicht seitlich ausgelenkt werden. Durch die erfindungsgemässe Ausgestaltung des zweiten Dichtungselements ist somit vorgesehen, dass dessen Kompressionsteil entlang der zweiten Kompressionsachse komprimiert wird. Nach dem Schliessen der Schiebetür resultiert an dessen Unterseite daher ein breiter Dichtungskörper, welcher den zugehörigen Türspalt dicht abschliesst. Ein seitliches Wegklappen des Kompressionsteils, durch das die gewünschte Kompression verhindert würde, wird vermieden. Durch die Kompression des Kompressionsteils entlang der zweiten Kompressionsachse kann ein relativ breiter Türspalt zuverlässig abgedichtet werden, ohne dass ein Dichtungselement mit grösseren Abmessungen erforderlich wäre. Das zweite Dichtungselement kann daher sehr schlank ausgebildet sein und die Dichtungsfunktion trotzdem optimal erfüllen.

In bevorzugten Ausgestaltungen weist das Kompressionsteil des zweiten Dichtungselements wenigstens zwei Kompressionskammern auf, die entlang der zweiten Kompressionsachse übereinander liegen und die sich beim Absenken des zweiten Dichtungselements gegen den Boden im Wesentlichen entlang der zweiten Kompressionsachse verschieben. Durch die Kompressionskammern, die Hohlräume aufweisen, gelingt eine akustisch und thermisch einwandfreie Abdichtung.

Vorzugsweise ist der Biegefalz bzw. einer der Biegefalze entlang der zweiten Kompressionsachse zwischen den Kompressionskammern vorgesehen. Biegefalze können auch an den Wänden der Kompressionskammern vorgesehen sein, um den Kompressionsvorgang, gegebenenfalls in Kombination mit einem Faltvorgang, zu erleichtern. Der wenigstens eine Biegefalz kann in der Form einer Krümmung, Rille oder Materialausnehmung vorliegen.

Der Dichtungsrahmen kann auch vollständig durch das zweite Dichtungselement gebildet werden. D.h. das zweite Dichtungselement kann auch seitlich und oben an der Schiebeplatte in die Ankernut eingefügt werden.

Zur Bildung des Dichtungsrahmens können daher das erste Dichtungselement oder das zweite Dichtungselement oder Kombinationen des ersten und zweiten Dichtungselements vorteilhaft verwendet werden. Bei allen möglichen alternativen Ausgestaltungen wird vorzugsweise stets vorgesehen, dass die Kompressionsachse des Kompressionsteils senkrecht zum Körper bzw. zur Körperfläche ausgerichtet ist, die abzudichten ist. Die Kompressionsteile des ersten Dichtungselements und des zweiten Dichtungselements können mit ihrer Kompressionsachse dabei parallel oder geneigt, vorzugsweise senkrecht zur Achse des Ankerteils des betreffenden Dichtungselements ausgerichtet sein. Die ersten und zweiten Dichtungselemente sind daher einzeln oder in Kombination und in verschiedenen Ausgestaltungen universell zur Bildung eines Dichtungsrahmens verwendbar.

Nachfolgend wird die Erfindung anhand von Zeichnungen näher erläutert. Dabei zeigt:
- Fig. 1a: ein Schiebesystem 100 mit einem Schiebeelement bzw. einer Schiebetür 1, die eine Schiebeplatte 10 mit einer Dichtungsvorrichtung aufweist, die einen Dichtungsrahmen umfasst, welcher ein erstes Dichtungselement 2, das oben und entlang den seitlichen Rändern der Schiebetür 1 verläuft, und ein zweites Dichtungselement 3 aufweist, das an der Unterseite der Schiebeplatte 10 verläuft;
- Fig. 1b: die mittels Laufwerken 91, 91' entlang von Laufschienen 9, 9' geführte Schiebetür 1 von Fig. 1a ohne die Abdeckung 99 der Laufschiene 9 und ohne Türrahmen bzw. Zarge 8;
- Fig. 2: die aus der US9290977B2 bekannte Schiebetür 1', die mit einer Dichtungsvorrichtung versehen ist, die mit der Schiebetür 1' verschraubte Montageleisten 6 und ein umlaufendes Dichtungselement 5 bzw. einen in sich geschlossenen Dichtungsrahmen umfasst;
- Fig. 3a: die linke obere Ecke der asymmetrisch ausgebildeten Schiebeplatte 10 von Fig. 1b, die eine dem Halten des Dichtungsrahmens 2, 3 dienende Flanschplatte 12 und ein links neben den Dichtungselementen 2 vorgesehenes erweitertes Randstück 15 aufweist, das über eine Verbindungsvorrichtung 92 mit dem ersten Laufwerk 91 verbunden ist;
- Fig. 3b: die linke obere Ecke des asymmetrisch ausgebildeten Schiebeelements 1 von Fig. 3a vor dem Einsetzen des Dichtungsrahmens 2, 3;
- Fig. 4a: entlang den Schnittlinien A--A, B--B von Fig. 1b ausgeschnittene Eckstücke der Schiebeplatte 10 mit der peripher durch die Ankernut 18 von der Basisplatte 11 getrennten Flanschplatte 12, die der Montage des Dichtungsrahmens 2, 3 dient;
- Fig. 4b: die in Fig. 4a gezeigten Eckstücke des rechten Rands der Schiebeplatte 10 mit der vorstehenden Flanschplatte 12, von der der Dichtungsrahmen 2, 3 gehalten ist;
- Fig. 5a: das obere rechte Eckstück der Schiebeplatte 10 von Fig. 4b mit dem eingesetzten ersten Dichtungselement 2;
- Fig. 5b: das untere rechte Eckstück der Schiebeplatte 10 in einer vorzugsweisen Ausgestaltung mit dem zweiten Dichtungselement 3, welches in dieser Ausgestaltung alle vier Teile Dichtungsrahmens bildet;
- Fig. 6a: in räumlicher Darstellung ein Teil des unbelasteten zweiten Dichtungselements 3 mit dem Ankerteil 31 und dem Kompressionsteil 32, die durch einen Verbindungskörper 30 miteinander verbunden sind;
- Fig. 6b: das unbelastete zweite Dichtungselement 3 von Fig. 6a von der Frontseite gesehen;
- Fig. 6c: das belastete zweite Dichtungselement 3 von Fig. 6b mit dem nach unten verschobenen Ankerteil 31 und dem komprimierten Kompressionsteil 32;
- Fig. 7a: das erste Dichtungselement 2 mit der Längsachse a des Ankerteils 21 und der Kompressionsachse x des Kompressionsteils 22 koaxial zueinander ausgerichtet; und
- Fig. 7b: das zweite Dichtungselement 3 mit der Längsachse a des Ankerteils 31 und der Kompressionsachse y des Kompressionsteils 32 senkrecht zueinander ausgerichtet.

Fig. 1a zeigt ein erfindungsgemässes Schiebesystem 100 mit einem erfindungsgemässen Schiebeelement bzw. einer Schiebetür 1, die in dieser vorzugsweisen Ausgestaltung entlang von zwei Laufschienen 9 vor eine Raumöffnung bzw. eine Zarge 8 verschiebbar ist. Die Laufschienen 9 sind durch eine Blende 99 abgedeckt. Alternativ kann auch nur eine Laufschiene verwendet werden.

In bevorzugten Ausgestaltungen ist das Schiebesystem 100 derart ausgebildet, dass die Schiebetür 1 horizontal vor die Raumöffnung und in der Abschlussphase des Schliessvorganges gegen die Zarge 8 und gegen den Boden verschiebbar ist, um die Raumöffnung allseitig dicht abzuschliessen.

Dazu umfasst die Schiebetür 1 eine z.B. aus Holz gefertigte Schiebeplatte 10, die in dieser vorzugsweisen Ausgestaltung mit einer Dichtungsvorrichtung versehen ist, die ein erstes Dichtungselement 2, welches oben und entlang den seitlichen Rändern der Schiebeplatte 10 verläuft, und ein zweites Dichtungselement 3 aufweist, welches an der Unterseite der Schiebeplatte 10 verläuft. Die beiden Dichtungselemente 2, 3 bilden an der Rückseite der Schiebetür somit einen Dichtungsrahmen, der teilweise oder vorzugsweise vollständig in sich geschlossen ist. Beim Schliessen der Schiebetür 1 wird das erste Dichtungselement 2 gegen die Zarge 8 und das zweite Dichtungselement 3 gegen den Boden geführt und komprimiert, wodurch akustisch und thermisch eine optimale Abdichtung resultiert.

Die Schiebeplatte 10 weist frontseitig eine Basisplatte 11 und rückseitig eine der Zarge 8 zugewandte Flanschplatte 12 auf. Zwischen der Basisplatte 11 und der Flanschplatte 12 ist eine die Flanschplatte 12 rahmenförmig umlaufende Ankernut 18 vorgesehen, in die der Dichtungsrahmens mit dem ersten und zweiten Dichtungselement 2, 3 eingesetzt wurde.

Die Schiebeplatte 10 ist am linken Rand ausserhalb des Dichtungselements 2 optional mit einem Randstück 15 versehen, welches mit einem ersten Laufwerk 91 verbunden ist. Frontseitig ist die Schiebeplatte 10 mit einem zweiten Laufwerk 91' verbunden. Die beiden Laufwerke 91, 91' sind vorzugsweise auf unterschiedlichen Schienen 9, 9' geführt, wie dies in der US9290977B2 beschrieben ist. Das frontseitige zweite Laufwerk 91' kann über die zweite Laufschiene 9' vollständig von der Raumöffnung weggefahren werden. Damit das erste Laufwerk 91 nicht in den Bereich der zweiten Laufschiene 9' gerät, ist es gegenüber dem Bereich der Schiebetür 1 verschoben, welcher mit der Dichtungsvorrichtung zum Abdichten der Raumöffnung vorgesehen ist. Dies geschieht in der vorliegenden Ausgestaltung besonders vorteilhaft durch die asymmetrische Ausgestaltung der Schiebetür 1 mit dem zusätzlichen Randstück 15. Die Laufwerke 91, 91' könnten somit vorteilhaft von den benachbarten Laufschienen 9', 9 entkoppelt werden und die Raumöffnung kann komplett geöffnet werden.

Das schraffiert gezeigte Randstück 15 ist somit nur optional vorgesehenen und kann auch entfallen. Ohne dieses Randstück 15 wäre die linke Seite der Schienenplatte 10 identisch ausgestaltet wie die rechte Seite und in gleicher Weise mit den Elementen des Dichtungsrahmens 2; 3 versehen. Das Schiebeelement 1 kann daher symmetrisch oder asymmetrisch ausgebildet sein.

Fig. 1b (siehe auch Fig. 3a) zeigt, dass die Schiebetür 1 auch mit der installierten Dichtungsvorrichtung sehr schlank ausgebildet ist. Sichtbar sind im Wesentlichen nur die für das Abdichten benötigten Teile der Dichtungselemente 2, 3. Die weiteren Teile der Dichtungselemente 2, 3 sind in die Schiebetür 1 integriert.

Fig. 2 zeigt die aus der US9290977B2 bekannte Schiebetür 1', die mit einer Dichtungsvorrichtung versehen ist, die mit der Schiebetür 1' verschraubte Montageleisten 6 und ein umlaufendes Dichtungselement 5 umfasst. Das Dichtungselement 5 weist ein Ankerteil 51 und ein Kompressionsteil 52 auf, das zwei Kompressionskammern 521, 522 umfasst. Das Ankerteil 51 ist in einem Ankerkanal 60 der Montageleiste 6 gehalten.

Fig. 3a zeigt die linke obere Ecke der asymmetrisch ausgebildeten Schiebeplatte 10 von Fig. 1b, die links neben dem ersten Dichtungselement 2 das erweiterte Randstück 15 aufweist, das über eine Verbindungsvorrichtung 92 mit dem ersten Laufwerk 91 verbunden ist. Dazu ist eine Montagevorrichtung 93 in einen Montagekanal 19 eingesetzt, der in die Oberseite der Schiebeplatte 10 eingearbeitet ist.

Das gezeigte Dichtungselement 2 bildet einen Teil des in Fig. 1b gezeigten Dichtungsrahmens, welcher an der Rückseite der Schiebeplatte 10 vorgesehen ist. Der Dichtungsrahmen umfasst, wie in Fig. 1b und Fig. 4b gezeigt, das erste Dichtungselement 2, welches den oberen Teil und die seitlichen Teile des Dichtungsrahmens bildet, sowie das zweite Dichtungselement 3, welches den unteren Teil des Dichtungsrahmens bildet. Die Form des Dichtungsrahmens wird vorzugsweise an die Form der Schiebeplatte 10 und/oder die Form des Randes der Raumöffnung bzw. der dort vorgesehenen Zarge 8 angepasst.

Fig. 4b zeigt ferner, dass das erste und das zweite Dichtungselement 2, 3 je ein Ankerteil 21; 31 und je ein Kompressionsteil 22; 32 aufweisen, die durch einen Verbindungskörper 20; 30 miteinander verbunden sind.

Das in Fig. 3a gezeigte erste Dichtungselement 2 ist fast vollständig in die Schiebetür 1 integriert. Das Ankerteil 21 ist in einer Ankernut 18 aufgenommen. Der Verbindungskörper 20 ist in einem an die Ankernut 18 anschliessenden Aufnahmeraum 14 aufgenommen. Das Kompressionsteil 22 ragt hingegen aus dem Aufnahmeraum 14 vorzugsweise zumindest in dem Mass hervor, wie es komprimiert werden soll, um einen dichten Abschluss zu erzielen. Aus Fig. 3a ist daher ersichtlich, dass die Schiebetür 1 mit minimalen Abmessungen gefertigt werden kann und die Dichtungsvorrichtung ästhetisch vorteilhaft in die Schiebeplatte 10 integriert ist.

Damit der Dichtungsrahmen mit den Dichtungselementen 2, 3 derart vorteilhaft montiert werden kann, ist eine umlaufende Ankernut 18 in die Rückseite der Schiebeplatte 10 eingelassen. Die Ankernut 18 bildet einen Ankerrahmen, der zum Dichtungsrahmen mit den Dichtungselementen 2, 3 korrespondiert. Die Schiebeplatte 10 umfasst frontseitig eine Basisplatte 11 und rückseitig eine der Raumöffnung zugewandte Flanschplatte 12, die einstückig mit der Basisplatte 11 verbunden ist und lediglich durch die Ankernut 18 und den Aufnahmeraum 14 peripher von der Basisplatte 11 getrennt ist. Durch das Einarbeiten des Aufnahmeraumes 14 und der Ankernut 18 wird die Flanschplatte 12 an deren Rändern freigelegt. Z.B. wird in einem ersten Arbeitsschritt der Aufnahmeraum 14 und in einem zweiten Schritt die Ankernut 18 freigelegt, die zwischen der Basisplatte 11 und der Flanschplatte 12 parallel dazu gegen die benachbarte Seite der Schiebetür 1 ausgerichtet ist. Das Profil der eingearbeiteten Ausnehmung mit dem Aufnahmeraum 14 und der Ankernut 18 ist daher vorzugsweise ein zum Zentrum der Flanschplatte 12 gerichtetes L-Profil. Da die Schiebeplatte 10 mit der Basisplatte 11 und der Flanschplatte 12 vorzugsweise aus einem Stück gefertigt ist, zeigen die Frontseite und die Rückseite der Schiebetür 1 ein identisches Erscheinungsbild, sofern der Anwender keine andere Ausgestaltung wünscht. Nach dem Verschliessen der Schiebetür 1 liegt der Dichtungsrahmen 2, 3 an der Zarge 8 und am Boden an, weshalb er nicht sichtbar ist. Frontseitig und rückseitig ist z.B. nur eine weisse Fläche oder die Holzstruktur der aus Holz gefertigten Schiebeplatte 10 sichtbar.

Die Schiebeplatte 10 kann auch aus Metall oder Kunststoff gefertigt werden. Sofern die Schiebeplatte 10 aus Kunststoff gefertigt wird, wird z.B. in einer Gussform, deren Innenraum den Abmessungen der Schiebeplatte entspricht, Füllmaterial mit einem L-Profil an der Position angeordnet, an der der Aufnahmeraum 14 und die Ankernut 18 vorzusehen sind. In der Folge wird der Kunststoff in die Gussform eingefüllt.

Da im Aufnahmeraum 14 zumindest ein Teil des Dichtungsrahmens 2, 3 aufzunehmen ist, werden die Abmessungen der Flanschplatte 12 entsprechend den Abmessungen des Dichtungsrahmens 2, 3 geringer sein, als die Abmessungen der Basisplatte 11.

Fig. 3b zeigt die linke obere Ecke der asymmetrisch ausgebildeten Schiebeplatte 10 von Fig. 3a vor dem Einsetzen des Dichtungsrahmens bzw. des ersten Dichtungselements 2. Es ist gezeigt, dass die Flanschplatte 12 peripher durch den rahmenförmig verlaufenden Aufnahmeraum 14 und die rahmenförmig verlaufende Ankernut 18 von der Basisplatte 11 getrennt ist. An der Rückseite der Schiebeplatte 10 ist die Flanschplatte 12 daher von der Basisplatte 11 abgehoben. Vorzugsweise bilden die Flanschplatte 12 und das Seitenstück 15 der Schiebeplatte 10 eine ebene Fläche. Fig. 3b zeigt somit, dass nicht nur auf die Montageleiste 6 der bekannten Lösung von Fig. 2 verzichtet werden konnte, um Material, Arbeit und Raum zu sparen, sondern dass für die Dichtungsfunktion nicht benötigte Teile des Dichtungsrahmens 2, 3 in die Schiebeplatte 10 eingesenkt werden können, um Raum zu sparen.

Fig. 4a zeigt oben das entlang der Schnittlinie A--A von Fig. 1b ausgeschnittene obere rechte Eckstück der Schiebeplatte 10 und unten das entlang der Schnittlinie B--B von Fig. 1b ausgeschnittene untere rechte Endstück der Schiebeplatte 10. Durch Hilfslinien sind das ausgeschnittene Zwischenstück zwischen den beiden Endstücken sowie der linke Teil der Schiebeplatte 10 symbolisiert, die symmetrisch oder asymmetrisch ausgestaltet sein kann. Es ist ersichtlich, dass die Flanschplatte 12 peripher durch die Ankernut 18 von der Basisplatte 11 getrennt, des Weiteren jedoch einstückig mit dieser verbunden ist. Die Ankernut 18 weist ein oberes Ankernutteil 181 an der Oberseite, ein unteres Ankernutteil 183 an der Unterseite und seitliche Ankernutteile 182 an der rechten und linken Seite der Flanschplatte 18 auf. Die Ankernut 18 mit den Ankernutteilen 181, 182, 183 ist somit rahmenförmig ausgebildet und erlaubt die Aufnahme des vorzugsweise vollständig in sich geschlossenen Dichtungsrahmens 2, 3, der in der gezeigten Ausgestaltung rechteckförmig ausgebildet ist, aber auch Kurven oder Bogen aufweisen kann.

Fig. 4b zeigt die Eckstücke des rechten Rands der Schiebeplatte 10 von Fig. 4a mit dem in die Ankernut 18 eingesetzten Dichtungsrahmen der in dieser bevorzugten Ausgestaltung ein erstes Dichtungselement 2 und ein zweites Dichtungselement 3 umfasst, die unterschiedlich ausgestaltet sind und unterschiedliche Funktionen erfüllen. Das erste Dichtungselement 2 ist in das obere Ankernutteil 181 und in die seitlichen Ankernutteile 182 eingesetzt und dient der Abdichtung der Schiebeplatte 10 gegenüber der Zarge 8 (siehe Fig. 1a). Das zweite Dichtungselement 3 ist in das untere Ankernutteil 183 eingesetzt und dient der Abdichtung der abgesenkten Schiebeplatte 10 gegenüber dem Boden.

Wie dies in den Figuren 4b, 5, 6a, 6b und 6c gezeigt ist, weisen die beiden Dichtungselemente 2, 3 je ein in die Ankernut 18 einsetzbares Ankerteil 21; 31 und ein Kompressionsteil 22; 32 auf, die durch einen Verbindungskörper 20; 30 miteinander verbunden sind.

Fig. 5a zeigt, dass das Ankerteil 21 des ersten Dichtungselements 2, welches das Profil eines Tannenbaums aufweist, innerhalb der Ankernut 18 gehalten und zumindest annähernd parallel zur Schiebeplatte 10 ausgerichtet ist und dass das Kompressionsteil 22 des ersten Dichtungselements 2 eine erste Kompressionsachse x aufweist, die senkrecht zur Schiebeplatte 10 ausgerichtet ist. Das Ankerteil 21 ist daher sicher in der Ankernut 18 gehalten, während der Verbindungskörper 20 im Aufnahmeraum 14 aufgenommen und auf einen Teil der die Basisplatte 11 abgestützt ist.

Anschliessend an die Ankernut 18 ist der Verbindungskörper 20 des Dichtungselement 2 mit einem Schulterstück 201 auf die Flanschplatte 12 gestützt, wodurch eine gleichmässige Ausrichtung des ersten Dichtungselement 2 gewährleistet wird.

Das Kompressionsteil 22 des ersten Dichtungselements 2 ist zumindest annähernd symmetrisch ausgebildet und bildet zumindest annähernd die Form einer Kardioide mit zwei Kontaktzonen 221, 222 und einer Symmetrieachse, welche der Kompressionsachse x entspricht, die senkrecht zur Raumöffnung ausgerichtet ist. Beim Schliessen der Schiebetür 1 treffen die beiden Kontaktzonen 221, 222 auf die Zarge 8, wonach das Kompressionsteil 22 gegen die Basisplatte 11 gedrückt und unter Aufrechterhaltung der Symmetrie deformiert wird. Die beiden Kontaktzonen 221, 222 bewirken dabei eine doppelte Abdichtung, weshalb eine zuverlässige thermische und akustische Isolation resultiert.

Fig. 4b zeigt, dass das Ankerteil 31 des zweiten Dichtungselements 3, welches ebenfalls das Profil eines Tannenbaums aufweist und weitgehend dem Ankerteil 21 des ersten Dichtungselement 2 entspricht, innerhalb der Ankernut 18 gehalten und zumindest annähernd parallel zur Schiebeplatte 10 ausgerichtet ist und dass das Kompressionsteil 32 des zweiten Dichtungselements 3 eine zweite Kompressionsachse y aufweist, die zumindest annähernd parallel zur Schiebeplatte 10 und nach der Installation senkrecht zum Boden ausgerichtet ist.

In dieser vorzugsweisen Ausgestaltung durchläuft die Kompressionsachse y das Ankerteil 31 und das Kompressionsteil 32 des zweiten Dichtungselements 3 etwa in der Mitte. Auf diese Weise wird nur wenig Raum für die Montage des zweiten Dichtungselements 3 benötigt. Der Verbindungskörper 30 des zweiten Dichtungselement 2 ist mit einem Schulterstück 301 auf ein verkürztes Teil 111 der Basisplatte 11 abgestützt, wodurch gewährleistet wird, dass das montierte zweite Dichtungselement 3 entlang einer Geraden ausgerichtet ist. Die Flanschplatte 12 überragt nach unten das verkürzte Teil 111 der Basisplatte 11 und dient dabei als Blende zum Abdecken des Verbindungskörpers 30.

Es wurde bereits ausgeführt, dass der Dichtungsrahmen aus dem ersten Dichtungselement 2, dem zweiten Dichtungselement 3 oder einer Kombination davon bestehen kann. Sofern der Dichtungsrahmen nur aus dem ersten Dichtungselement 2 besteht, bildet dieses alle 4 Teile des Dichtungsrahmens in der Art, wie dies in Fig. 4b oben gezeigt ist. Sofern der Dichtungsrahmen hingegen nur aus dem zweiten Dichtungselement 3 besteht, kann dieses, wie in Fig. 5b, gezeigt von allen Seiten in die Ankernut 18 eingefügt werden.

Fig. 5b zeigt exemplarisch das untere rechte Eckstück der Schiebeplatte 10 in einer vorzugsweisen Ausgestaltung mit dem zweiten Dichtungselement 3, welches in dieser Ausgestaltung alle vier Teile des Dichtungsrahmens bildet. Die Längsachse a des Ankerteils 31 und die zweite Kompressionsachse y sind koaxial zueinander ausgerichtet.

Fig. 6a zeigt in räumlicher Darstellung ein Teilstück des unbelasteten zweiten Dichtungselements 3 mit dem Ankerteil 31 und dem Kompressionsteil 32 die durch den Verbindungskörper 30 miteinander verbunden sind. Das oben an den Verbindungskörper 30 anschliessende Ankerteil 31, das entlang der Kompressionsachse y ausgerichtet ist, zeigt das Profil eines Tannenbaums und ist mit zwei Paaren von Ankerelementen 311 versehen. Der Verbindungskörper 30 ist mit dem Schulterstück 301 versehen, das als Flanschelement dient. Das Kompressionselement 32 weist eine kleinere erste Kompressionskammer 321 und eine grössere zweite Kompressionskammer 322 auf, die entlang der Kompressionsachse Y übereinander angeordnet sind. In die Seitenwände der ersten Kompressionskammer 321 ist ein erster Biegefalz 323 eingeformt. Zwischen beiden hohlen Kompressionskammern 321, 322 ist ein zweiter Biegefalz 324 eingeformt. Der erste und der zweite Biegefalz 323, 324 bzw. die entsprechenden Einformungen sind gegeneinander gerichtet und zumindest annähernd symmetrisch zur Kompressionsachse y ausgebildet.

Die Biegefalze 323, 324 und die Kompressionskammern 321, 322 sind derart ausgebildet, dass bei einer Verschiebung des zweiten Dichtungselements 3 entlang der zweiten Kompressionsachse y bzw. beim vertikalen Absenken der Schiebeplatte 10 das Kompressionsteil 32 des zweiten Dichtungselements 3 komprimiert und gegebenenfalls teilweise gefaltet wird. Dabei werden die Kompressionskammern 321, 322 im Wesentlichen entlang der zweiten Kompressionsachse y nach unten verschoben. Ein seitliches Verschieben des Kompressionselements 22, bei dem die Kompression bzw. das Zusammendrücken des Kompressionsteils 22 entfällt, wird vermieden. Stattdessen werden die Kompressionskammern 321, 322 entlang der Kompressionsachse y zusammengedrückt, wodurch unterhalb der Schiebeplatte 10 ein dichter Abschluss resultiert.

Fig. 6b zeigt das unbelastete zweite Dichtungselement 3 von Fig. 6a von der Frontseite gesehen.

Fig. 6c zeigt das belastete zweite Dichtungselement 3 von Fig. 6b mit dem nach unten verschobenen Ankerteil 31 und dem entlang der Kompressionsachse y komprimierten Kompressionsteil 32.

Fig. 7a zeigt das erste Dichtungselement 2 mit der Längsachse a des Ankerteils 21 und der Kompressionsachse x des Kompressionsteils 22 koaxial zueinander ausgerichtet. Anstelle des zweiten Dichtungselements 3 kann daher das erste Dichtungselement 2 in gleicher Weise in die Ankernut 18 z.B. an der Unterseite der Schienenplatte 10 von Fig. 4b eingesetzt werden. Das mit einer strich-punktierten Linie gezeichnete Schulterstück 201 wird bedarfsweise vorgesehen.

Fig. 7b zeigt das zweite Dichtungselement 3 mit der Längsachse a des Ankerteils 31 und der Kompressionsachse y des Kompressionsteils 32 senkrecht zueinander ausgerichtet. Anstelle des ersten Dichtungselements 2 kann daher das zweite Dichtungselement 3 in gleicher Weise in die Ankernut 18 z.B. an der Oberseite der Schienenplatte 10 von Fig. 4b eingesetzt werden. Das mit einer strich-punktierten Linie gezeichnete Schulterstück 301 wird bedarfsweise vorgesehen.

### Bezugszeichenliste:

- 100: Schiebesystem
- 1: erfindungsgemässes Schiebeelement, Schiebetür
- 1': bekanntes Schiebeelement mit Dichtungsvorrichtung
- 10: Schiebeplatte
- 11: Basisplatte
- 111: verkürztes Teil der Basisplatte 11
- 12: Flanschplatte
- 14: Aufnahmeraum
- 15: erweitertes Randstück
- 18: Ankernut
- 181: oberes Ankernutteil
- 182: seitliche Ankernutteile
- 183: unteres Ankernutteil
- 19: Montagekanal
- 2: erstes Dichtungselement
- 20: Verbindungskörper des ersten Dichtungselements
- 201: Schulterstück des Verbindungskörpers 20
- 21: Ankerteil des ersten Dichtungselements 2
- 22: Kompressionsteil des ersten Dichtungselements 2
- 221: erste Kontaktwelle
- 222: zweite Kontaktwelle
- 3: zweites Dichtungselement
- 30: Verbindungskörper des zweiten Dichtungselements
- 301: Schulterstück des Verbindungskörpers 30
- 31: Ankerteil des zweiten Dichtungselements 3
- 311: Ankerelemente
- 32: Kompressionsteil des zweiten Dichtungselements 3
- 321: erste Kompressionskammer
- 322: zweite Kompressionskammer
- 323: erster Biegefalz
- 324: zweiter Biegefalz
- 5: bekanntes Dichtungselement
- 51: Ankerteil des bekannten Dichtungselements 5
- 52: Kompressionsteil des bekannten Dichtungselements 5
- 521: seitliche Kompressionskammer
- 522: untere Kompressionskammer
- 6: Montageleiste
- 60: Ankerkanal
- 8: Türrahmen, Zarge
- 9: Laufschienen
- 91: Laufwerke
- 92: Verbindungsvorrichtung
- 93: Montagevorrichtung
- 99: Abdeckung

## Patentansprüche

1. Schiebeelement (1) mit einer Schiebeplatte (10), die mit einer Dichtungsvorrichtung versehen ist, die wenigstens ein Dichtungselement (2; 3) umfasst, welches einen Dichtungsrahmen bildet, der an der Rückseite der Schiebeplatte (10) angeordnet ist und peripher entlang einem Rand der Schiebeplatte (10) verläuft, **dadurch gekennzeichnet, dass** die Schiebeplatte (10) eine Basisplatte (11) und eine davon abgesetzte Flanschplatte (12) aufweist, die einstückig mit der Basisplatte (11) verbunden ist und deren Rand von der Basisplatte (11) durch eine umlaufende Ankernut (18) getrennt ist, die dem Halten des wenigstens einen Dichtungselements (2; 3) dient, das ein in die Ankernut (18) einsetzbares Ankerteil (21; 31) und ein Kompressionsteil (22; 32) aufweist, die durch einen Verbindungskörper (20; 30) miteinander verbunden sind, wobei das Ankerteil (21) des wenigstens einen Dichtungselements (2; 3) innerhalb der Ankernut (18) zumindest annähernd parallel zur Schiebeplatte (10) ausgerichtet ist.

2. Schiebeelement (1) nach Anspruch 1, **dadurch gekennzeichnet, dass** in einem oberen Ankernutteil (181) der Ankernut (18) an der Oberseite der Schiebeplatte (10) und in einem linken und einem rechten Ankernutteil (182) der Ankernut (18) auf der linken und der rechten Seite der Schiebeplatte (10) ein erstes Dichtungselement (2) und dass in einem unteren Ankernutteil (183) der Ankernut (18) an der Unterseite der Schiebeplatte (10) ein zweites Dichtungselement (3) mit seinem Ankerteil (21; 31) verankert ist.

3. Schiebeelement (1) nach Anspruch 1 oder 2, **dadurch gekennzeichnet, dass** das Kompressionsteil (22) des ersten Dichtungselements (2) eine erste Kompressionsachse (x) aufweist, die senkrecht zur Schiebeplatte (10) ausgerichtet ist.

4. Schiebeelement (1) nach Anspruch 2, **dadurch gekennzeichnet, dass** das Kompressionsteil (22) des ersten Dichtungselements (2) zumindest annähernd symmetrisch ausgebildet ist und zumindest annähernd die Form einer Kardioide mit zwei Kontaktzonen und einer Symmetrieachse aufweist, die der Kompressionsachse (x) entspricht.

5. Schiebeelement (1) nach einem der Ansprüche 1 - 4, **dadurch gekennzeichnet, dass** das Ankerteil (31) des zweiten Dichtungselements (3) innerhalb der Ankernut (18) zumindest annähernd parallel zur Schiebeplatte (10) ausgerichtet ist und dass das Kompressionsteil (32) des zweiten Dichtungselements (3) eine zweite Kompressionsachse (y) aufweist, die parallel zur Schiebeplatte (10) ausgerichtet ist.

6. Schiebeelement (1) nach Anspruch 5, **dadurch gekennzeichnet, dass** die zweite Kompressionsachse (y), die nach der Montage des zweiten Dichtungselements (3) vertikal ausgerichtet ist, das Ankerteil (31) und das Kompressionsteil (32) des zweiten Dichtungselements (3) durchläuft.

7. Schiebeelement (1) nach Anspruch 5 oder 6, **dadurch gekennzeichnet, dass** das Kompressionsteil (32) des zweiten Dichtungselements (3) einen Biegefalz (323; 324) oder zwei oder mehrere alternierend auf beiden Seiten des Kompressionsteils (32) angeordnete und gegeneinander versetzte Biegefalze (323; 324) aufweist, die quer, vorzugsweise senkrecht zur zweiten Kompressionsachse (y) ausgerichtet sind.

8. Schiebeelement (1) nach Anspruch 5, 6 oder 7, **dadurch gekennzeichnet, dass** das Kompressionsteil (32) des zweiten Dichtungselements (3) wenigstens zwei Kompressionskammern (321, 322) aufweist, die entlang der zweiten Kompressionsachse (y) übereinander liegen.

9. Schiebeelement (1) nach Anspruch 8, **dadurch gekennzeichnet, dass** der Biegefalz (323; 324) oder einer der Biegefalze (323; 324) entlang der zweiten Kompressionsachse (y) zwischen den Kompressionskammern (321, 322) liegt.

10. Schiebeelement (1) nach Anspruch 7, 8 oder 9, **dadurch gekennzeichnet, dass** der Biegefalz (323; 324) oder die zwei oder mehreren Biegefalze (323; 324) und die Kompressionskammern (321, 322) derart ausgebildet sind, dass bei einer Verschiebung des zweiten Dichtungselements (3) entlang der zweiten Kompressionsachse (y) das Kompressionsteil (32) des zweiten Dichtungselements (3) gefaltet wird, wobei sich die Kompressionskammern (321, 322) im Wesentlichen entlang der zweiten Kompressionsachse (y) verschieben.

## Claims

1. Sliding element (1) with a sliding plate (10) and a sealing device that comprises at least one sealing element (2; 3), which forms a sealing frame that is arranged on a rear side of the sliding plate (10) and that extends peripherally along an edge of the sliding plate (10), **characterised in that** the sliding plate (10) comprises a base plate (11) and a flange plate (12) offset thereto, which is connected in one piece to the base plate (11) and which is separated at its edge from the base plate (11) by a circumferential anchor groove (18), which serves for holding the at least one sealing element (2; 3), which comprises an anchor member (21; 31), which is insertable into the anchor groove (18), and a compression member (22; 32), which anchor member (21; 31) and compression member (22; 32) are connected with one another by a connection body (20; 30) and wherein the anchor member (21) of the at least one sealing element (2; 3) is held within the anchor groove (18) aligned at least approximately in parallel to the sliding plate (10).

2. Sliding element (1) according to claim 1, **characterised in that** in an upper anchor groove part (181) of the anchor groove (18) on the upper side of the sliding plate (10) and in a left and a right anchor groove part (182) of the anchor groove (18) on the left and the right side of the sliding plate (10) a first sealing element (2) is anchored with its anchor part (21) and that in a lower anchor groove part (183) of the anchor groove (18) on the lower side of the sliding plate (10) a second sealing element (3) is anchored with its anchor part (31).

3. Sliding element (1) according to claim 1 oder 2, **characterised in that** the compression member (22) of the first sealing element (2) has a first compression axis (x), which is aligned perpendicular to the sliding plate (10).

4. Sliding element (1) according to claim 2, **characterised in that** the compression member (22) of the first sealing element (2) is at least approximately symmetrical and comprises at least approximately the shape of a cardioid with two contact zones and an axis of symmetry corresponding to the axis of compression (x).

5. Sliding element (1) according to one of the claims 1 - 4, **characterised in that** the anchor member (31) of the second sealing element (3) is aligned within the anchor groove (18) at least approximately parallel to the sliding plate (10) and that the compression member (32) of the second sealing element (3) comprises a second compression axis (y) which is aligned parallel to the sliding plate (10).

6. Sliding element (1) according to claim 5, **characterised in that** the second compression axis (y), which, after mounting of the second sealing element (3), is vertically aligned, traverses the anchor member (31) and the compression member (32) of the second sealing element (3).

7. Sliding element (1) according to claim 5 oder 6, **characterised in that** the compression member (32) of the second sealing element (3) comprises one bending fold (323; 324) or two or more bending folds (323; 324) arranged alternately on both sides of the compression part (32) and offset from each other, which bending folds (323; 324) are oriented transversely, preferably perpendicularly, to the second compression axis (y).

8. Sliding element (1) according to claim 5, 6 oder 7, **characterised in that** the compression member (32) of the second sealing element (3) comprises at least two compression chambers (321, 322), which are arranged along the second compression axis (y) one upon the other.

9. Sliding element (1) according to claim 8, **characterised in that** the bending fold (323; 324) or one of the bending folds (323; 324) are arranged along the second compression axis (y) between the compression chambers (321, 322).

10. Sliding element (1) according to claim 7, 8 oder 9, **characterised in that** the bending fold (323; 324) or the two or more bending folds (323; 324) and the compression chambers (321, 322) are designed such that during a displacement of the second sealing element (3) along the second compression axis (y) the compression member (32) of the second sealing element (3) is folded, whereby the compression chambers (321, 322) move essentially along the second compression axis (y).

## Revendications

1. Elément coulissant (1) comprenant une plaque coulissante (10) munie d'un dispositif d'étanchéité comprenant au moins un élément d'étanchéité (2 ; 3) formant un cadre d'étanchéité disposé à l'arrière de la plaque coulissante (10) et s'étendant de manière périphérique le long d'un bord de la plaque coulissante (10), **caractérisé en ce que** la plaque coulissante (10) présente une plaque de base (11) et une plaque à bride (12) qui en est décalée, qui est reliée d'un seul tenant à la plaque de base (11) et dont le bord est séparé de la plaque de base (11) par une rainure d'ancrage (18) périphérique qui sert à maintenir le au moins un élément d'étanchéité (2 ; 3) qui présente une partie d'ancrage (21 ; 31) pouvant être insérée dans la rainure d'ancrage (18) et une partie de compression (22 ; 32) qui sont reliées entre elles par un corps de liaison (20 ; 30), la partie d'ancrage (21) du au moins un élément d'étanchéité (2 ; 3) étant orientée à l'intérieur de la rainure d'ancrage (18) au moins approximativement parallèlement à la plaque coulissante (10).

2. Elément coulissant (1) selon la revendication 1, **caractérisé en ce que** dans une partie supérieure (181) de la rainure d'ancrage (18) sur le côté supérieur de la plaque coulissante (10) et dans une partie gauche et une partie droite (182) de la rainure d'ancrage (18) sur les côtés gauche et droit de la plaque coulissante (10), un premier élément d'étanchéité (2) et **en ce que** dans une partie inférieure (183) de la rainure d'ancrage (18) sur le côté inférieur de la plaque coulissante (10), un deuxième élément d'étanchéité (3) avec sa partie d'ancrage (21 ; 31) est ancrée.

3. Elément coulissant (1) selon la revendication 1 ou 2, **caractérisé en ce que** la partie de compression (22) du premier élément d'étanchéité (2) présente un premier axe de compression (x) qui est orienté perpendiculairement à la plaque coulissante (10).

4. Elément coulissant (1) selon la revendication 2, **caractérisé en ce que** la partie de compression (22) du premier élément d'étanchéité (2) est au moins approximativement symétrique et présente au moins approximativement la forme d'une cardioïde avec deux zones de contact et un axe de symétrie qui correspond à l'axe de compression (x).

5. Elément coulissant (1) selon une des revendications 1 - 4, **caractérisé en ce que** la partie d'ancrage (31) du deuxième élément d'étanchéité (3) est orientée au moins approximativement parallèlement à la plaque coulissante (10) à l'intérieur de la rainure d'ancrage (18) et **en ce que** la partie de compression (32) du deuxième élément d'étanchéité (3) présente un deuxième axe de compression (y) qui est orienté parallèlement à la plaque coulissante (10) .

6. Elément coulissant (1) selon la revendication 5, **caractérisé en ce que** deuxième axe de compression (y), qui est orienté verticalement après le montage du deuxième élément d'étanchéité (3), traverse la partie d'ancrage (31) et la partie de compression (32) du deuxième élément d'étanchéité (3).

7. Elément coulissant (1) selon la revendication 5 ou 6, **caractérisé en ce que** la partie de compression (32) du deuxième élément d'étanchéité (3) présente un pli de flexion (323 ; 324) ou deux ou plusieurs plis de flexion (323 ; 324) disposés en alternance des deux côtés de la partie de compression (32) et décalés les uns par rapport aux autres, qui sont orientés transversalement, de préférence perpendiculairement au deuxième axe de compression (y).

8. Elément coulissant (1) selon la revendication 5, 6 ou 7, **caractérisé en ce que** la partie de compression (32) du deuxième élément d'étanchéité (3) présente au moins deux chambres de compression (321, 322) qui sont superposées le long du deuxième axe de compression (y).

9. Elément coulissant (1) selon la revendication 8, **caractérisé en ce que** le pli de flexion (323 ; 324) ou l'un des plis de flexion (323 ; 324) est situé le long du deuxième axe de compression (y) entre les chambres de compression (321, 322).

10. Elément coulissant (1) selon la revendication 7, 8 ou 9, **caractérisé en ce que** le pli de flexion (323 ; 324) ou les deux ou plusieurs plis de flexion (323 ; 324) et les chambres de compression (321, 322) sont formées de telle sorte que, lors d'un déplacement du deuxième élément d'étanchéité (3) le long du deuxième axe de compression (y), la partie de compression (32) du deuxième élément d'étanchéité (3) est pliée, les chambres de compression (321, 322) se déplaçant essentiellement le long du deuxième axe de compression (y).
